# EUROPÄISCHE PATENTSCHRIFT

(11) **EP 2 424 686 B1**
(45) Veröffentlichungstag und Bekanntmachung des Hinweises auf die Patenterteilung: **12.02.2014**
(21) Anmeldenummer: 10718489.7
(22) Anmeldetag: 29.04.2010
(51) Int. Cl.: B21B 39/16

(54) **REVERSIERGERÜST MIT EIN- UND AUSLAUFFÜHRUNGEN**
REVERSING STAND HAVING INLET AND OUTLET GUIDES
CAGE RÉVERSIBLE À DISPOSITIFS DE GUIDAGE D'ENTRÉE ET DE SORTIE

(30) Priorität: 30.04.2009 DE 102009019333; 24.12.2009 DE 102009060461
(43) Veröffentlichungstag der Anmeldung: 07.03.2012
(73) Patentinhaber: SMS Siemag Aktiengesellschaft, 40237 Düsseldorf (DE)
(72) Erfinder: FISCHER, Stephan, 57271 Hilchenbach (DE); BLACH, Armin, 57223 Kreuztal (DE); BECKER, Eberhard, 57271 Hilchenbach (DE)
(74) Vertreter: Klüppel, Walter
(86) Internationale Anmeldenummer: PCT/EP2010/002630
(87) Internationale Veröffentlichungsnummer: WO 2010/124863

(56) Entgegenhaltungen:
- DE-A1- 10 210 576
- DE-B- 1 031 251
- DE-T1- 19 581 737
- JP-A- 58 081 509

## Beschreibung

Die Erfindung betrifft ein Reversiergerüst, insbesondere Steckel-Reversiergerüst, das mindestens eine obere und eine untere Stützwalze und eine diesen jeweils zugeordnete obere und untere Arbeitswalze mit gerüsteinlaufseitig und gerüstauslaufseitig diesen zugeordneten oberen Führungen.

Beim Walzen von Brammen in Vorgerüsten werden im Reversierbetrieb Brammen einer Dicke von ca. 250 mm zu Vorband mit einer Dicke von ca. 40 mm ausgewalzt. Derartige Reversiergerüste weisen vertikal geführte obere Ein- und Auslaufführungen auf, die im jeweiligen Gerüst angeordnet sind. Während des Walzbetriebes umgreifen diese gerüsteinlaufseitig angeordneten oberen Einlaufführungen und die gerüstauslaufseitig angeordneten oberen Auslaufführungen fest zwischen die oberen Arbeitswalzen-Baustücke des Reversiergerüstes eingebaute Walzbalken. Zur Durchführung eines Walzenwechsels werden die oberen Ein- und Auslaufführungen vertikal abgesetzt und geben die oberen Arbeitswalzen-Baustücke frei. Die Walzbalken werden dem aktuellen Arbeitswalzendurchmesser entsprechend mit einem definierten Abstand zur Walzenoberfläche in der Walzenwerkstatt montiert. In den unteren Arbeitswalzen-Einbaustücken sind ebenfalls Walzbalken eingebaut. Allerdings stehen diese nicht in Kontakt zu unteren Führungen, wobei sowohl oben als auch unten in einem solchen Reversiergerüst kein Kontakt zwischen Walzbalken und Arbeitswalzen besteht. Dies ist auch nicht erforderlich, da aufgrund der recht großen minimalen Vorbanddicke von ca. 40 mm keine Gefahr besteht, dass Walzgut in den Spalt zwischen Arbeitswalzen und Walzbalken gelangt.

In Fertiggerüsten werden die Vorwanddicken dann von ca. 40 mm zu einer Endbanddicke von bis zu ca. 1 mm ausgewalzt. Dies erfolgt entweder in einer mehrgerüstigen Fertigstraße in Tandem-Anordnung oder in einem oder zwei Gerüsten in Steckel-Bauart. In Steckel-Reversiergerüsten wird das Vorband im Reversierbetrieb in mehreren Stichen zu Fertigprodukt mit einer Endbanddicke von bis zu ca. 1 mm ausgewalzt. In derartigen Fertiggerüsten haben die üblicherweise an den oberen Ein- und Auslaufführungen angeordneten oberen Abstreifer sowie den Arbeitswalzen ebenfalls zugeordnete untere Abstreifer, die jeweils ebenfalls sowohl gerüsteinlaufseitig als auch gerüstauslaufseitig vorgesehen sind, einen ständigen Kontakt zu der jeweils zugeordneten oberen oder unteren Arbeitswalze. Dies ist erforderlich, um die Bandoberfläche gegen Walzenkühlwasser abzuschirmen, aber auch, um an den Arbeitswalzen gegebenenfalls anhaftendes Walzgut von diesen abzustreifen. Diese oberen und unteren Abstreifer müssen bei einem Arbeitswalzenwechsel so weit von der jeweils zugeordneten Arbeitswalze entfernt werden, dass ein Arbeitswalzenwechsel möglich ist.

Aufgrund der vorstehend beschriebenen unterschiedlichen Arbeitsweise und Ausgestaltung von Vorgerüsten und Fertiggerüsten sind je nach Anwendungszweck unterschiedliche Gerüsttypen oder aber unterschiedlich ausgestattete Gerüsttypen einzusetzen, was eine entsprechend aufwändige Vorratshaltung für einen Produktionsbetrieb mit sich bringt. Es besteht daher das Bedürfnis, hier eine Vereinfachung zu erzielen.

Ein Walzgerüst mit einem an Hebeln angeordneten und einer Arbeitswalze zugeordneten Abstreifer, der mittels eines mit dem oberen Bereich des Walzgerüsts verbundenen ersten Stellglieds gegen die Arbeitswalze anstellbar und mittels eines zweiten Stellglieds aus dem Bereich der Walze ausschwenkbar ist, offenbart die DE 10 31 251 B. Weiterhin ist aus der JP 58 081509 A ein Walzgerüst bekannt, bei welchem ein an dem Walzgerüst angeordneter Abstreifer mittels eines ersten, an einem an dem Walzgerüst angeordneten Rahmen befestigten Stellglieds verschwenkbar gelagert ist. Die DE 102 10 576 A1 offenbart einen zwischen zwei Walzengruppen eines mehrreihigen Walzwerks angeordneten, mittels eines ersten Stellgliedes verschwenkbar an dem zugeordneten Walzgerüst angeordneten Abstreifer. Zudem ist aus der DE 195 81 737 T1 ein Steckel-Reversiergerüst mit einem mittels eines Stellgliedes verschwenkbar an dem Walzgerüst angordneten Abstreifer bekannt.

Der Erfindung liegt die Aufgabe zugrunde, eine Lösung zu schaffen, die es ermöglicht, ein Reversiergerüst sowohl als Vorgerüst als auch als Fertiggerüst einzusetzen.

Diese Aufgabe wird erfindungsgemäß durch ein Reversiergerüst mit den Merkmalen des Anspruches 1 gelöst. Vorteilhafte Weiterbildungen und zweckmäßige Ausgestaltungen der Erfindung sind Gegenstand der abhängigen Unteransprüche.

Durch die Erfindung wird ein Reversiergerät geschaffen, das sowohl die Erfordernisse für einen "Vorgerüstbetrieb" als auch für einen "Fertiggerüstbetrieb" erfüllt. Bei dem erfindungsgemäßen Reversiergerüst ist es möglich, sowohl die oberen und unteren Abstreifer an die jeweils zugeordnete Arbeitswalze anzudrücken als auch die oberen und unteren Führungen zum Walzenwechsel wegschwenken zu können. Insbesondere sind damit Steckel-Reversiergerüste derart ausrüstbar, dass sie im Vor- und Fertiggerüstbetrieb Brammen mit einer Dicke von ca. 250 mm im Reversierbetrieb zu einem Fertigprodukt mit einer Endbanddicke von ca. 1 mm auswalzen können.

Gemäß einem ersten Ausführungsbeispiel ist die obere Führung mit einem Stellglied über eine Kupplung mit der oberen Stützwalzenausbalancierung verbunden und damit aus der unteren Vertikalführung verschiebbar geführt und herausziehbar. Damit lassen sich über einen einfachen Mechanismus die oberen Führungen aus dem Arbeitsbereich der Arbeitswalzen herausschieben und geben damit die oberen Arbeitswalzeneinbaustücke frei.

Bevorzugt werden als Kupplungen hierbei Klemmköpfe, Kugelköpfe und Kreuzgelenke oder einfach bewegliche Schraubenverbindungen eingesetzt.

Eine weitere Ausgestaltung der Erfindung sieht vor, dass ein angeordnetes drittes Stellglied zum Verstellen der oberen Führung diese mit dem Gerüst verbindet oder an der Stützwalzenausbalancierung befestigt ist. Damit wird je nach verfügbarem Bauraum eine optimale Befestigung der oberen Führungen gewählt, welche besonders im Zuge von möglichen Wartungs- oder Reparaturarbeiten leicht zugänglich und einfach zu montieren bzw. demontieren ist.

Eine weitere Ausgestaltung der Erfindung sieht vor, dass ein oberer Abstreifer gegenüber der oberen Arbeitswalze angeordnet ist, und dieser Abstreifer über ein zweites Stellglied gegen die Arbeitswalze anstellbar oder anpressbar ist. Über das angeordnete zweite Stellglied wird sichergestellt, dass der Abstreifer immer auf der gesamten Länge gleichmäßigen Kontakt zu der oberen Arbeitswalze hat. Der Verschleiß an den Abstreiferspitzen wird dann vorzugsweise durch das kontinuierliche Andrücken des Abstreifers an die Arbeitswalze des zweiten Stellgliedes ausgeglichen.

Eine weitere Ausgestaltung der Erfindung sieht vor, dass ein unterer Abstreifer mit einem vierten Stellglied so angeordnet ist, dass der Abstreifer durch das Stellglied gegen die Arbeitswalze angedrückt oder von der Arbeitswalze wegbewegt wird und somit aus dem Ein- bzw. Ausbaubereich der Arbeitswalzen weggeschwenkt werden kann. Damit ist der Bauraum für die Arbeitswalzen frei zugänglich, ohne dass größere Montagearbeiten an den angeordneten Abstreifern notwendig sind. Beide Abstreifer liegen jetzt außerhalb der Außenkonturen der Arbeitswalzeneinbaustücke und geben diese zum Arbeitswalzenwechsel frei.

Die Anordnung der Abstreifer kann in einer besonderen Ausgestaltung der Erfindung so vorgesehen sein, dass das Wegschwenken der Abstreifer nach oben oder/und nach unten bewirkbar ist. Damit ist eine flexible Anpassung an die vorhandenen Platzverhältnisse möglich.

Weiterhin begünstigt wird die zuvor beschriebene Ausgestaltung der Erfindung dadurch, dass der obere und untere Abstreifer kardanisch gelagert ist. Mit dieser Art der Lagerung wird ein Wegschwenken in beliebiger Richtung ermöglicht.

So zeigt sich in einer weiteren Ausgestaltung der Erfindung, dass der obere und untere Abstreifer aus den Arbeitsbereich der Arbeitswalzeneinbaustücke herausschwenkbar sind.

In einer weiteren Ausgestaltung der Erfindung ist vorgesehen, dass die Stellglieder als Hubzylinder in Form eines Hydraulikzylinders oder Pneumatikzylinders, oder in Form einer angetriebenen Spindel ausgebildet sind. Damit ist die Möglichkeit gegeben, entsprechend der bauseitig vorhandenen Anschlüsse, wie zum Beispiel Hydraulikanschlüsse, Pneumatikanschlüsse oder Elektroanschlüsse, oder einer Kombination aus allen drei entsprechend den baulichen Gegebenheiten, ein optimales Stellglied zu wählen, welches den Bauraum der Arbeitswalzen möglichst wenig beeinträchtigt und einen optimalen Verstellmechanismus gewährleistet.

In einer weiteren Ausgestaltung der Erfindung ist vorgesehen, dass die obere Führung an dem Reversiergerüst drehbar an Verbindungselementen angeordnet ist, an welchen jeweils ein Ende eines Hubzylinders mit Klemmkopf und ein Ende eines zweiten Pneumatikzylinders angreift. Je nach Konstruktion der Anschlüsse des Verbindungselementes, zum Beispiel die Anordnung verschiedener Bohrungen, ist eine entsprechende Winkelanstellung der Hubzylinder zueinander möglich und somit an die Platzverhältnisse anpassbar.

Die Erfindung ist nachstehend anhand der Zeichnung beispielhaft näher erläutert. Diese zeigt in
- Fig. 1: in schematischer Schnittdarstellung einen Schnitt durch einen Teilbereich eines Steckel-Reversiergerüstes, wobei die linke Teildarstellung den Walzbetrieb und die rechte Teildarstellung eine Arbeitswalzenwechselposition darstellt,
- Fig. 2: in schematischer Darstellung eine Teilansicht eines SteckelReversiergerüstes in Walzrichtung und in
- Fig. 3: in schematischer Darstellung Aufsichten im linken Teilbild auf eine obere Führung und im rechten Teilbild auf eine untere Führung jeweils in ihrer Walzbetriebsstellung.

Wie im linken Teilbild der 1 dargestellt, haben im Walzbetrieb sowohl die obere Arbeitswalze und die obere Stützwalze 2 als auch die untere Arbeitswalze 3 und die untere Stützwalze 4 Kontakt miteinander. In dieser im linken Teilbild dargestellten Walzstellung liegen die oberen Abstreifer 11 an der zugeordneten oberen Arbeitswalze 1 und die unteren Abstreifer 13 an der zugeordneten unteren Arbeitswalze 3 an. Gehalten sind die oberen Abstreifer 11 jeweils in einer oberen Führung 8 , die über ein erstes Stellglied 6 , zum Beispiel einen Hubzylinder mit Klemmkopf mit einer oberen Stützwalzenausbalancierung 5 verbunden ist. Die obere Führung 8 ist in unteren Vertikalführungen 9 und oberen Vertikalführungen 10 im insgesamt mit 20 bezeichneten Stecket-Reversiergerüst geführt. Die oberen Abstreifer 11 sind drehbar, insbesondere mittels kardanischer Aufhängung in die obere Führung 8 integriert und relativ zu dieser verschwenkbar an dieser angelenkt. Mittels eines zweiten Stellgliedes 12 , zum Beispiel einem Pneumatikzylinders, der an der oberen Führung 8 angeordnet ist, ist der jeweilige obere Abstreifer 11 an die obere Arbeitswalze 1 anpressbar. Die Drehachse 16 , um welche der obere Abstreifer 11 verschwenkbar ist, ist derart angeordnet und positioniert, dass die Spitze des oberen Abstreifers 11 über die gesamte Länge des Abstreifers 11 in Kontakt zur oberen Arbeitswalze 1 bringbar ist. Der sich an dieser Längskante des oberen Abstreifers 11 einstellende Verschleiß wird durch die kontinuierlich wirkende Anpassung mittels des zweiten Stellgliedes 12 ausgeglichen. Das verschwenkbar an der oberen Stützwalzenausbalancierung 5 angeordnete erste Stellglied 6 mit Klemmkopf ist am oberen Ende der oberen Führung 8 mit dieser gekoppelt und wird in der im linken Teilbild der 1 dargestellten Walzbetriebsposition derart verriegelt, dass er eine starre Verbindung zwischen der oberen Stützwalzenausbalancierung 5 und der oberen Führung 8 ausbildet. Alle notwendigen oder sich ergebenden Veränderungen der Höhe des Walzspaltes 15. werden im Walzbetrieb mittels der verriegelten oberen Führungen 8 über die obere Stützwalzenausbalancierung 5 gefahren. Die Hübe der ersten Stellglieder 6 werden entsprechend der aktuellen Arbeitswalzen- und Stützwalzen-Durchmesser positionsgeregelt eingestellt und mittels des integriert mit dem Hubzylinder 6 ausgebildeten Klemmkopfes verriegelt.

Die unteren Abstreifer 13 sind ebenfalls um Achsen oder Drehpunkte 17 verschwenkbar, vorzugsweise kardanisch, im Bereich der zugeordneten unteren Arbeitswalze 3 am Reversiergerüst 20 angeordnet. Mit Hilfe eines nicht näher dargestellten vierten Stellgliedes 14 wird der vorzugsweise einem Walzbalken vorgelagerte untere Abstreifer 13 zur Anpassung der obere Abstreifer 11 in analoger Weise an die untere Arbeitswalze 3 angepresst.

Wie insbesondere aus den 2 und 3 ersichtlich ist, sind einem jeden unteren Abstreifer 13 zwei vierte Stellglieder 14 zugeordnet, die symmetrisch zum unteren Abstreifer 13 angeordnet sind und einerseits sich am unteren Abstreifer 13 und andererseits am Reversiergerüst 20 oder daran angeordneten Elementen abstützen. Ebenso sind einer jeden oberen Führung 8 zwei symmetrisch angeordnete Hubzylinder 6 zugeordnet und ist beidseits einer jeden oberen Führung 8 dieser jeweils eine untere Vertikalführung 9 und eine obere Vertikalführung 10 zugeordnet, die mit entsprechenden Gegenelementen, die am Reversiergerüst 20 angeordnet sind, zusammenwirken.

An einem Verbindungselement 19, das an dem Hubzylinder 6 befestigt ist, steht die jeweilige obere Führung 8 um eine Achse 21 verschwenkbar mit einem, ebenfalls am Verbindungselement 19 um eine Achse 22 verschwenkbar befestigten dritten Stellglied 7 in Verbindung, wobei das andere Ende des Stellgliedes 7 um eine Achse 23 verschwenkbar an einem vom Verbindungsteil 19 beabstandeten Teilbereich der jeweiligen oberen Führung 8 befestigt ist. Jeder oberen Führung 8 ist somit analog zur Anzahl der ersten Stellglieder 6 eine Anzahl an dritten Stellgliedern 7 zugeordnet. Im Ausführungsbeispiel sind dies zwei Hydraulikzylinder.

Um die unteren Abstreifer 13 und die oberen Abstreifer 11 nun in die in 1 im rechten Teilbild dargestellte Arbeitswalzenwechselstellung oder -position zu bewegen, die einen Wechsel der oberen und unteren Arbeitswalzen 1 , 3 ermöglicht, werden die gerüsteinlaufseitig und gerüstauslaufseitig angeordneten oberen Führungen 8 mittels der jeweiligen oberen Stützwalzenausbalancierung 5 zusammen mit der oberen Stützwalze 2 so weit hochgezogen, dass die obere Arbeitswalze 1 und die obere Stützwalze 2 den Kontakt zueinander verlieren, wie dies im rechten Teilbild der 1 dargestellt ist. Anschließend werden die Klemmköpfe der Hubzylinder 6 gelöst und die oberen Führungen 8 mittels der ersten Stellglieder 6 so weit angehoben, dass die oberen Führungen 8 die unteren Vertikalführungen 9 verlassen, so dass sie um die weiterhin in der oberen Vertikalführung 10 geführten Achsen 24 verschwenkt werden können. Diese Schwenkbewegung wird nun mittels der dritten Stellglieder 7 bewirkt, die dazu ihre Kolbenstange in den Kolben einfahren und ihre Länge verkürzen, so dass die oberen Führungen 8 wie im rechten Teilbild der 1 dargestellt, nach außen verschwenken und somit den Bereich der oberen Arbeitswalze 1 für eine Auswechslung der oberen Arbeitswalze 1 freigeben. Anschließend werden mittels der vierten Stellglieder 14 die unteren Abstreifer 13 in die im rechten Teilbild der 1 dargestellte Öffnungsposition aufgeschwenkt. Sowohl die oberen Abstreifer 11 als auch die unteren Abstreifer 13 schwenken nach außen in Richtung von den Arbeitswalzen 1 und 2 fort auf. Nachdem die unteren Abstreifer 13 ihre Arbeitswalzenwechselstellungsposition erreicht haben, wird anschließend die untere Stützwalze 4 so weit abgesenkt, bis die untere Arbeitswalze 3 auf den Arbeitswalzenausfahrschienen 18 im Reversiergerüst 20 aufliegt. Bei weiterer Absenkung der unteren Stützwalze 4 verlieren dann auch die untere Arbeitswalze 3 und die untere Stützwalze 4 den Kontakt zueinander, so dass nun auch die untere Arbeitswalze 3 ausgewechselt werden kann.

In ihrer im rechten Teilbild der 1 dargestellten Arbeitswalzenwechselstellungsposition liegen sowohl die oberen Abstreifer 11 als auch die unteren Abstreifer 13 so weit außerhalb der Außenkonturen der Arbeitswalzenbaustücke oder ArbeitswalzenEinbaustücke, dass diese nun für den Arbeitswalzenwechsel freigegeben sind und freiliegen.

## Patentansprüche

1. Reversiergerüst (20), insbesondere Steckel-Reversiergerüst (20), das mindestens eine obere und eine untere Stützwalze (2, 4) und eine diesen jeweils zugeordnete obere und untere Arbeitswalze (1, 3) aufweist, und das gerüsteinlaufseitig und gerüstauslaufseitig jeweils eine der oberen Arbeitswalze (1) zugeordnete obere Führung (8) aufweist, die über ein erstes Stellglied (6) mit dem oberen Bereich des Walzgerüsts verbunden ist; und dass in abweichender Ausrichtung zu der oberen Führung (8) ein der oberen Arbeitswalze (1) zugeordneter, drehbar gelagerter oberer Abstreifer (11) über ein an der oberen Führung (8) angeordnetes zweites Stellglied (12) versteilbar gegen die obere Arbeitswalze (1) angeordnet ist; und die obere Führung (8) in unteren und oberen Vertikalführungen (9, 10) derart verschiebbar gehalten ist, dass sie mit dem ersten Stellglied (6) aus der unteren Vertikalführung (9) herausziehbar und mittels eines dritten angeordneten Steliglieds (7) nach außen in Richtung von der zugeordneten oberen Arbeitswalze (1) verschwenkbar ist; und das Reversiergerüst (20) weiterhin gerüsteinlaufseltig und gerüstauslaufseitig jeweils einen der unteren Arbeitswalze (3) zugeordneten unteren Abstreifer (13) aufweist, der drehbar mit einem vierten Stellglied (14) gegen die zugeordnete untere Arbeitswalze (3) verstellbar gelagert ist.

2. Reversiergerüst (20) nach Anspruch 1, **dadurch gekennzeichnet, dass** die obere Führung (8) mit dem ersten Stellglied (6) über eine Kupplung mit einer oberen Stützwalzenausbalancierung (5) verbunden angeordnet ist und aus der unteren Vertikalführung (9) herausziehbar ist.

3. Reversiergerüst nach Anspruch 2, **dadurch gekennzeichnet, dass** es sich bei der Kupplung um einen Klemmkopf. Kugelkopf, Kreuzgelenk oder eine einfache mechanische Verbindung handelt.

4. Reversiergerüst (20) nach einem der voranstehenden Ansprüche, **dadurch gekennzeichnet, dass** das dritte Stellglied (7) am Gerüst oder an der Stützwatzenausbalancierung (5) und/oder an der oberen Führung (8) angeordnet ist.

5. Reversiergerüst (20) nach einem der voranstehenden Ansprüche, **dadurch gekennzeichnet, dass** der obere Abstreifer (11) gegenüber der oberen Arbeitswalze (1) angeordnet Ist, und der Abstreifer (11) über das zweite Stellglied (12) gegen die Arbeitswalze (1) anstellbar und anpressbar ist.

6. Reversiergerüst (20) nach einem der voranstehenden Ansprüche, **dadurch gekennzeichnet, dass** der untere Abstreifer (13) mit dem vierten Stellglied (14) so angeordnet ist, dass das Steilglied (14) den Abstreifer gegen die Arbeitswalze (3) andrückt oder von der Arbeitswalze wegbewegt und aus dem Ein- bzw. Ausbaubereich der Arbeitswalzen (1) wegschwenkt.

7. Reversiergerüst nach Anspruch 6, **dadurch gekennzeichnet, dass** das Wegschwenken nach oben oder nach unten bewirkbar ist.

8. Reversiergerüst (20) nach einem der vorstehenden Ansprüche, **dadurch gekennzeichnet, dass** die oberen und unteren Abstreifer (11, 13) kardanisch gelagert sind.

9. Reversiergerüst (20) nach einem der vorangegangenen Ansprüche, **dadurch gekennzeichnet, dass** die oberen und unteren Abstreifer (11, 13) aus dem Bereich der Arbeitswalzeneinbaustücke herausschwenkbar angeordnet sind.

10. Reversiergerüst (20) nach einem der voranstehenden Ansprüche, **dadurch gekennzeichnet, dass** die Stellglieder (6, 7, 12, 14) als Hubzylinder in Form eines Hydraulikzylinders oder Pneumatikzylinders, oder In Form einer angetriebenen Spindel ausgebildet sind.

11. Reversiergerüst (20) nach einem der voranstehenden Ansprüche, **dadurch gekennzeichnet; dass** die obere Führung (8) drehbar an Verbindungselementen (19) angeordnet ist, an welchen jeweils ein Ende eines Hubzylinders (6) mit Klemmkopf und ein Ende eines zweiten Hydraulikzylinders (7) angreift.

## Claims

1. Reversing stand (20), particularly Steckel reversing stand (20), which comprises at least one upper and lower backing roll (2, 4) and upper and lower working rolls (1, 3) respectively associated therewith and which has at each of the stand inlet side and stand outlet side a respective upper guide (8), which is associated with the upper working roll (1) and which is connected with the upper region of the roll stand by way of a first setting element (6), and a rotatably mounted upper stripper (11) associated with the upper working roll (1) is arranged in a different orientation with respect to the upper guide (8) to be adjustable relative to the upper working roll (1) by way of a second setting element (12) arranged at the upper guide (8), and the upper guide (8) is mounted in lower and upper vertical guides (9, 10) to be so displaceable that it is withdrawable by the first setting element (6) from the lower vertical guide (9) and is pivotable outwardly in the direction of the associated upper working roll (1) by means of a third arranged setting element (7), and the reversing stand (20) further comprises at each of the stand inlet side and stand outlet side a respective lower stripper (13), which is associated with the lower working roll (3) and which is rotatably mounted by a fourth setting element (14) to be adjustable relative to the associated lower working roll (3).

2. Reversing stand (20) according to claim 1, **characterised in that** the upper guide (8) is arranged to be connected with an upper backing roll balancing means (5) by the first setting element (6) via a coupling and is withdrawable from the lower vertical guide (9).

3. Reversing stand according to claim 2, **characterised in that** the coupling is a clamping head, ball head, cross joint or a simple mechanical connection.

4. Reversing stand (20) according to any one of the preceding claims, **characterised in that** the third setting element (7) is arranged at the stand or at the backing roll balancing means (5) and/or at the upper guide (8).

5. Reversing stand (20) according to any one of the preceding claims, **characterised in that** the upper stripper (11) is arranged relative to the upper working roll (1) and the stripper (11) is adjustable and pressable against the working roll (1) by way of the second setting element (12).

6. Reversing stand (20) according to any one of the preceding claims, **characterised in that** the lower stripper (13) with the fourth setting element (14) is so arranged that the setting element (14) presses the stripper against the working roll (3) or moves it away from the working roll and pivots it out of the installation or demounting region of the working rolls (1).

7. Reversing stand (20) according to claim 6, **characterised in that** the pivotation away can be effected upwardly or downwardly.

8. Reversing stand (20) according to any one of the preceding claims, **characterised in that** the upper and lower strippers (11, 13) have universal joint mounting.

9. Reversing stand (20) according to any one of the preceding claims, **characterised in that** the upper and lower strippers (11, 13) are arranged to be pivotable out of the region of the working roll chocks.

10. Reversing stand (20) according to any one of the preceding claims, **characterised in that** the setting elements (6, 7, 12, 14) are constructed as stroke cylinders in the form of a hydraulic cylinder or pneumatic cylinder or in the form of a driven spindle.

11. Reversing stand (20) according to any one of the preceding claims, **characterised in that** the upper guide (8) is rotatably arranged at the connecting elements (19) at which in each instance an end of a stroke cylinder (6) engages by a clamping head and an end of a second hydraulic cylinder (7) engages.

## Revendications

1. Cage réversible (20), en particulier cage réversible de type Steckel (20) qui présente au moins un cylindre de support supérieur et un cylindre de support inférieur (2, 4), ainsi qu'un cylindre de travail supérieur et inférieur (1, 3) attribués respectivement à ceux que l'on vient de citer, et qui présente du côté entrée de la cage et du côté sortie de la cage respectivement un guidage supérieur (8) attribué au cylindre de travail supérieur (1), qui est relié via un premier élément de commande (6) à la zone supérieure de la cage de laminoir, et dans laquelle, en alignement divergent par rapport au guidage supérieur (8), un déflecteur supérieur (11) monté en rotation, attribué au cylindre de travail supérieur (1), est disposé de manière telle qu'il peut se déplacer jusque contre le cylindre de travail (1), via un deuxième élément de commande (12) disposé contre le guidage supérieur (8), et le guidage supérieur (8) est maintenu en déplacement dans des guidages verticaux inférieur et supérieur (9, 10), de manière telle qu'il peut être retiré du guidage vertical inférieur (9) avec le premier élément de commande (6) et de telle sorte qu'il est apte à pivoter, au moyen d'un troisième élément de commande (7), vers l'extérieur en direction du cylindre de travail supérieur correspondant (1), et la cage réversible (20) présente en outre, du côté entrée de la cage et du côté sortie de la cage respectivement un déflecteur inférieur (13) attribué au cylindre de travail inférieur (3), qui est monté en rotation de façon à pouvoir se déplacer avec un quatrième élément de commande (14) jusque contre le cylindre de travail inférieur correspondant.

2. Cage réversible (20) selon la revendication 1, **caractérisée en ce que** le guidage supérieur (8) est disposé en étant relié au premier élément de commande (6) via un couplage comprenant un dispositif de contrebalancement (5) pour le cylindre de support supérieur et peut être retiré du guidage vertical inférieur (9).

3. Cage réversible selon la revendication 2, **caractérisée en ce que**, en ce qui concerne le couplage, il s'agit d'une tête de serrage, d'une tête sphérique, d'une articulation croisée ou d'une simple liaison mécanique.

4. Cage réversible (20) selon l'une quelconque des revendications précédentes, **caractérisée en ce que** le troisième élément de commande (7) est disposé contre la cage ou contre le dispositif de contrebalancement (5) pour le cylindre de support et/ou contre le guidage supérieur (8).

5. Cage réversible (20) selon l'une quelconque des revendications précédentes, **caractérisée en ce que** le déflecteur (11) est disposé face au cylindre de travail supérieur (1), et le déflecteur (11) peut venir se placer sans plus et venir se placer par compression via le deuxième élément de commande (12) contre le cylindre de travail (1).

6. Cage réversible (20) selon l'une quelconque des revendications précédentes, **caractérisée en ce que** le déflecteur inférieur (13) est disposé, avec le quatrième élément de commande (14), de telle sorte que l'élément de commande (14) comprime le déflecteur contre le cylindre de travail (3) ou l'écarte du cylindre de travail, et le retire par pivotement de la zone d'entrée respectivement de sortie du cylindre de travail (1).

7. Cage réversible selon la revendication 6, **caractérisée en ce que** le retrait par pivotement peut être mis en oeuvre vers le haut ou vers le bas.

8. Cage réversible (20) selon l'une quelconque des revendications précédentes, **caractérisée en ce que** les déflecteurs supérieur et inférieur (11, 13) font l'objet d'un montage cardanique.

9. Cage réversible (20) selon l'une quelconque des revendications précédentes, **caractérisée en ce que** les déflecteurs supérieur et inférieur (11, 13) sont disposés de façon à pouvoir quitter par pivotement la zone dans laquelle sont disposées les chicanes du cylindre de travail.

10. Cage réversible (20) selon l'une quelconque des revendications précédentes, **caractérisée en ce que** les éléments de commande (6, 7, 12, 14) sont réalisés à la manière de cylindres de levage, sous la forme d'un cylindre hydraulique ou d'un cylindre pneumatique, ou bien sous la forme d'une broche entraînée.

11. Cage réversible (20) selon l'une quelconque des revendications précédentes, **caractérisée en ce que** le guidage supérieur (8) est disposé en rotation contre des éléments de liaison (19) avec lesquels entrent en contact respectivement une extrémité d'un cylindre de levage (6) comprenant une tête de serrage et une extrémité d'un deuxième cylindre hydraulique (7).
